# EUROPÄISCHE PATENTSCHRIFT

(11) **EP 0 517 205 B1**
(45) Veröffentlichungstag und Bekanntmachung des Hinweises auf die Patenterteilung: **30.08.1995**
(21) Anmeldenummer: 92109440.5
(22) Anmeldetag: 04.06.1992
(51) Int. Cl.: A47L 15/42

(54) **Verfahren zur Wasserenthärtung und Haushaltsmaschine, insbesondere Geschirrspüler, zur Durchführung dieses Verfahrens**
Process for water-softening and household-appliance, especially dishwasher, for carrying out this process
Procédé pour l'adoucissement et appareil ménager, notamment machine à laver la vaisselle, pour la mise en oeuvre de ce procédé

(30) Priorität: 06.06.1991 DE 4118586
(43) Veröffentlichungstag der Anmeldung: 09.12.1992
(73) Patentinhaber: AWECO Kunststofftechnik Gerätebau GmbH & Co. KG, D-88099 Neukirch (DE)
(72) Erfinder: Schrott, Harald, W-8990 Lindau (DE); Wisskirchen, Michael, W-7995 Neukirch (DE)
(74) Vertreter: Patentanwälte Eisele, Otten & Roth

(56) Entgegenhaltungen:
- DE-A- 1 628 734
- DE-A- 1 803 106
- DE-A- 2 947 410
- DE-A- 3 527 046
- FR-A- 1 594 368
- GB-A- 2 028 160

## Beschreibung

Die Erfindung betrifft ein Verfahren zum Betrieb eines in eine Haushaltsmaschine, insbesondere einen Geschirrspüler, eingebauten Wasserenthärters nach dem Oberbegriff des Anspruchs 1.

Die Wasserenthärter von Geschirrspülmaschinen umfassen einen mit einer Ionenaustauschermasse gefüllten Tauscherbehälter, durch welchen das zu enthärtende Frischwasser in den Maschinenbottich geleitet wird. Nach einer gewissen Zeit, wenn die Ionenaustauschermasse mit Kalziumionen gesättigt ist, bedarf sie der Regenerierung und zwar nach einer um so kürzeren Zeit, je härter das Frischwasser ist. Aus der DE-A 16 28 734 ist es bekannt, die Zahl der abgelaufenen Spülprogramme mittels einer Zählscheibe zu zählen und die am Aufstellungsort der Geschirrspülmaschine vorherrschende Wasserhärte an einer Merkscheibe von Hand einzustellen. Die Merkscheibe gibt die Anzahl der bis zur Regenerierung verfügbaren Programmabläufe an. Wenn diese erreicht sind, muß die Hausfrau die Regeneriereinrichtung in Gang setzen. Allerdings wird dabei nicht berücksichtigt, daß bei verschiedenen Spülprogrammen, z.B. Kurz- oder Sparprogrammen, der Wasserverbrauch unterschiedlich ist.

Die DE-A 35 27 046 beschreibt eine Anordnung, bei der mittels eines mechanischen Zeitschaltwerkes die Öffnungszeiten des Frischwasserzulaufventils erfaßt werden, um so über die eingeströmte Frischwassermenge die Einleitung des Regeneriervorganges zu steuern. Außerdem ist ein mit dem Zeitschaltwerk zusammenwirkender Eingabeschalter vorgesehen, um auch die Wasserhärte als zusätzliches Maß mit zu berücksichtigen. Der große Nachteil dieser Anordnung besteht darin, daß der Leitungswasserdruck örtlich sehr unterschiedlich ist, so daß die Ventilöffnungszeiten kein genaues Abbild der durchgeflossenen Mengen sind.

Im Gegensatz zu den genannten Schriften beschreibt die DE-A 29 47 410 und weitgehend inhaltsgleich die GB-A 20 28 160 eine Enthärtungseinrichtung, die bei heutigen Haushaltsgeschirrspülmaschinen sehr verbreitet ist. Danach findet eine Regenerierung grundsätzlich nach Ablauf jedes Spülprogramms statt. Die Regeneriereinrichtung umfaßt einen durch geeignete Nachfüllmaßnahmen ständig mit Wasser gefüllten Regenerierbehälter und ein Regenerierventil, durch welches der Inhalt des Regenerierbehälters infolge Gefälles in den Solebehälter entleert werden kann. Damit läßt sich zwar die wirksam werdende Solemenge sehr genau, nämlich nach dem Volumen des Regenerierbehälters festlegen. Der Einfluß der unterschiedlichen Frischwasserhärte und des unterschiedlichen Wasserverbrauchs bei verschiedenen Programmen wird jedoch nicht berücksichtigt, so daß insoweit ein unnötiger Salzverbrauch stattfindet. Außerdem umfaßt jeder Regenerierzyklus einen abschließenden Spülvorgang bei dem die Sole im Tauscherbehälter mit beispielsweise zwei oder drei Liter Wasser in den Bottich ausgespült und abgepumpt wird. Je häufiger regeneriert wird, desto größer ist auch der Spülwasserverbrauch.

Die Erfindung geht von der DE-A 18 03 106 aus, wonach unabhängig von der Anzahl der durchgeführten Spülgänge regeneriert wird. Vielmehr wird bei dieser bekannten Anordnung in Abhängigkeit von der enthärteten Wassermenge ein Zählwert gebildet und dieser mittels eines Multiplikatorgetriebes der Härte des jeweils verwendeten Frischwassers angepaßt. Erreicht der Zählwert einen vorgegebenen, der Kapazität des Ionenaustauschers entsprechenden Wert, so wird nach Beendigung des gerade laufenden Spülprogramms der Regeneriervorgang eingeleitet, und zwar durch Öffnung eines speziellen Ventils, durch das Frischwasser aus der Zulaufleitung in den Salzbehälter einströmt.

Während bei dieser Anordnung die enthärtete Wassermenge - unzuverlässig - über die Öffnungszeiten des Frischwasserventils erfaßt wird, ist nach der FR-A 1 594 368 im Zulaufrohr ein Flügelradzähler angeordnet, der drehzahlabhängige Impulse abgibt. Um während der Regenerierung der erreichten Wasserhärte am Ausgang Rechnung zu tragen, ist eine Zweigleitung parallel zum Zähler vorgesehen, oder es ist zur Bestimmung der Wassermenge ein variabler Multiplikator installiert.

Der Erfindung liegt die Aufgabe zugrunde, ein Verfahren vorzuschlagen, das es erlaubt, mit einer verhältnismäßig einfachen Enthärtervorrichtung den Salzverbrauch und den Wasserverbrauch zum Regenerieren nachhaltig zu senken.

Diese Aufgabe wird bei einer Haushaltsmaschine der einleitend bezeichneten Art, insbesondere einem Geschirrspüler, erfindungsgemäß dadurch gelöst, daß die Regeneriereinrichtung zusätzlich einen mit Wasser gefüllten Regenerierbehälter aufweist, dessen Inhalt infolge Gefälles in den Solebehälter entleert wird, wodurch eine entsprechende Menge Sole zur Regenerierung in den Tauscherbehälter eingebracht wird. Das bedeutet, daß der Vorteil der hochgenauen Bestimmung des Regeneriervolumens, der einer Einrichtung mit Regenerierbehälter innewohnt, auf die bisher weniger gebräuchlichen Wasserenthärtungssysteme übertragen wird, welche durch die Erfassung des Wasserverbrauchs die programmspezifischen Belastungen des Ionenaustauschers berücksichtigen. Die Regenerierung findet nur statt, wenn sie notwendig ist, weil die Ionenaustauschermasse ihren vollen Beladezustand erreicht hat. Wenn die Rohwasserhärte verhältnismäßig gering ist, können mehrere Programme ablaufen, bis regeneriert werden muß, so daß im Ergebnis weniger Regeneriervorgänge stattfinden und demzufolge weniger Spülwasser und weniger Salz verbraucht wird.

Durch die genauere Erfassung der Weichwassermenge und der Rohwasserhärte wird ein immer gleich hoher Beladungsgrad der Tauschermasse erreicht und das bietet die Möglichkeit, den Wasserenthärter hinsichtlich der Dichte und der Menge der zu einer Regenerierung aufgewendeten Salzsole derart zu optimieren, daß insgesamt gesehen eine Salzersparnis von bis zu 50 % erreichbar erscheint.

Bei alledem ist zu berücksichtigen, daß die Vorrichtung im Vergleich zu den gängigen Haushaltsmaschinen dadurch wesentlich vereinfacht wird, daß das Regeneriervolumen unveränderlich ist, der Behälter also nur eine stets gefüllte Kammer hat und das bekannte Umstellventil entfällt.

Die Erfassung der Wasserverbrauchsmengen kann dadurch erfolgen, daß elektrische Rechengrößen, die den einzelnen Programmen zugeordneten Wasserverbrauchsmengen entsprechen, addiert, mit der abzubauenden Wasserhärte multipliziert und mit einem vorgegebenen Kapazitätswert, ausgedrückt durch Liter x ° dH, verglichen werden, und daß nach Beendigung des bei Erreichen des Gleichstandes laufenden Programms oder Programmabschnitts die Regenerierung durchgeführt wird. Es ist also auch denkbar, den anzustrebenden Beladungszustand der Tauschermasse so genau zu definieren, daß während eines Spülprogramms zwischen zwei Programmabschnitten regeneriert wird.

Die genannten Rechenvorgänge können elektronisch durchgeführt werden, was sich vor allem bei modernen Maschinen mit hohem Elektronikanteil anbietet, weil mit einer konstruktiven Vereinfachung in der Regel mehr an Fertigungskosten eingespart werden kann, als durch den elektronischen Aufwand ausgegeben werden muß. Die Wassermenge wird traditionell durch Niveauschalter, Druckdosen o. dgl. bestimmt. Demgegenüber ist es im Hinblick auf Programme mit unterschiedlichem Wasserbedarf zweckmäßiger, am Wassereinlaß einen Mengenzähler, insbesondere Flügelradzähler, anzuordnen. Dieser erlaubt es, unabhängig vom Wassernetzdruck die Wassermenge durch Öffnen und Schließen des Einlaßventils zu bestimmen. Wenn überdies das gesamte Wasser über den Tauscherbehälter geleitet wird, so kann auch der Spülvorgang beim Regenerieren ohne zusätzliches Magnetventil mit dem einzigen Einlaßventil genau gesteuert werden.

Zur Erzeugung eines der abzubauenden Wasserhärte entsprechenden elektrischen Signals wird ein Signalgeber vorgeschlagen, an welchem die Rohwasserhärte, beispielsweise nach den Angaben des betreffenden Wasserwerks, bei Aufstellung der Maschine einmal eingestellt wird. Es ist aber auch möglich, die Rohwasserhärte mittels eines entsprechenden Sensors selbsttätig und ständig zu messen und diesen Meßwert dem Signalgeber zuzuführen. Die Optimierung des Wasserenthärters beinhaltet auch eine bestimmte Resthärte, welche das Weichwasser noch haben darf. Diesen festliegenden Resthärtewert subtrahiert der Signalgeber oder eine nachgeordnete Recheneinrichtung von dem eingestellten oder gemessenen Rohhärtewert und die Differenz wird als Multiplikator für die aufaddierte Wassermenge verwendet.

Ein Ausführungsbeispiel der Erfindung wird nachfolgend anhand der einzigen Zeichnung erläutert, welche das Leitungsschema eines Wasserenthärters einer Geschirrspülmaschine zeigt.

Dieser Wasserenthärter umfaßt einen Tauscherbehälter 1 mit einem Liter Inhalt und einen mit gesättigter Salzsole gefüllten Solebehälter 2. Die Anordnung ist an ein Wasserleitungsnetz 3 angeschlossen und hat in der Nähe der Anschlußstelle ein maschineneigenes, magnetisch gesteuertes Einlaßventil 4 und an dieses anschließend einen Flügelradzähler 5 und eine freie Luftstrecke 6. Von der Aufnahmedüse der freien Luftstrecke führt eine Leitung 7 zum Tauscherbehälter 1. Unter der freien Luftstrecke 6 befindet sich ein Regenerierbehälter 9, der mit dem Schälwasser der freien Luftstrecke 6 gefüllt wird. Er beinhaltet etwa 0,5 l Wasser und hat eine Überlaufschwelle 10. Das Überlaufwasser fließt durch eine Leitung 11 ebenfalls in den nicht dargestellten Maschinenbottich. Der Regenerierbehälter 9 ist über eine Auslaufleitung 12, welche ein magnetisch gesteuertes Regenerierventil 13 enthält mit dem Solebehälter 2 verbunden. Von dessen gegenüberliegender Seite führt eine Soleleitung 14 in den Tauscherbehälter 1.

Die von dem Flügelradzähler 5 gemessene Wassermenge und die an einem Stellorgan 15 eingestellte Rohwasserhärte werden als elektrische Signale einer elektronischen Recheneinheit 16 zugeführt. Hierin wird die vorgegebene Resthärte von der Rohwasserhärte subtrahiert und die Differenz mit der Wassermenge multipliziert. Das Ergebnis ist ein in Liter x ° dH auszudrückender Wert, der mit dem durch die Behälterabmessungen und durch die verwendete Ionentauschermasse festgelegten Kapazitätswert verglichen wird. Sobald der während der Programmabläufe ansteigende Rechenwert den Kapazitätswert erreicht, wird ein Regeneriersignal 17 gegeben, welches nach Ablauf des betreffenden Programmabschnitts oder Programms einen Regeneriervorgang auslöst.

Der Regeneriervorgang beinhaltet, daß bei geschlossenem Einlaßventil 4 das Regenerierventil 13 geöffnet wird. Dadurch strömt der Inhalt des Regenerierbehälters 9 über das geöffnete Ventil in den Solebehälter 2 und schiebt eine entsprechende Menge Sole durch die Leitung 14, in welcher ein nicht dargestelltes Rückschlagventil eingebaut ist, in den Tauscherbehälter 1. Das überlaufende Wasser aus dem Tauscherbehälter fließt durch die Leitung 8 in den Bottich. Das Regenerierventil 13 wird wieder geschlossen. Nach einer bestimmten Zeit, wenn die Salzsole auf die Tauschermasse eingewirkt hat, wird durch Öffnen des Einlaßventils 4 die verbrauchte Sole aus dem Tauscherbehälter 1 ausgespült. Dazu sind etwa 2 l Frischwasser erforderlich. Auch diese mißt der Flügelradzähler und steuert den Schließzeitpunkt des Einlaßventils 4.

Im Falle dieses Ausführungsbeispiels ergibt sich, daß bei einer Rohwasserhärte von 38° dH nach Ablauf von zwei Maschinenprogrammen die Kapazitätsgrenze erreicht ist und regeneriert werden muß. Beträgt die Rohwasserhärte dagegen 22° dH so braucht erst nach drei Maschinenprogrammen und bei 15° dH erst nach Ablauf von sechs Maschinenprogrammen die Regenerierung durchgeführt zu werden.

## Patentansprüche

1. Verfahren zum Betrieb eines in eine Haushaltsmaschine, insbesondere einen Geschirrspüler, eingebauten Wasserenthärters, der einen mit Ionenaustauschermasse gefüllten Tauscherbehälter (1) und eine Regeneriereinrichtung (2, 13) einschließlich eines mit Salz gefüllten Solebehälters (2) aufweist, wobei das Produkt aus verbrauchter Wassermenge und abzubauender Wasserhärte gebildet und mit der Kapazität des Wasserenthärters verglichen wird und beim Erreichen des Kapazitätswertes der Regeneriervorgang am Ende eines Maschinenprogramms ausgelöst wird, dadurch gekennzeichnet, daß die Regeneriereinrichtung zusätzlich einen mit Wasser gefüllten Regenerierbehälter (9) aufweist, dessen Inhalt infolge Gefälles in den Solebehälter (2) entleert wird, wodurch eine entsprechende Menge Sole zur Regenerierung in den Tauscherbehälter (1) eingebracht wird.

2. Verfahren nach Anspruch 1, dadurch gekennzeichnet, daß die einzelnen Programmen oder Programmabschnitten zugeordneten Wasserverbrauchsmengen laufend addiert, mit der abzubauenden Wasserhärte multipliziert und mit einem vorgegebenen Kapazitätswert des Wasserenthärters verglichen werden, und daß nach Beendigung des bei Erreichen des Gleichstandes laufenden Programms oder Programmabschnitts die Regenerierung durchgeführt wird.

3. Verfahren nach Anspruch 1, dadurch gekennzeichnet, daß die verbrauchte Wassermenge am Eingang des Wasserenthärters mittels eines Flügelradzählers (5) gemessen wird und daß dieser Flügelradzähler (5) auch die zur Ausspülung des Tauscherbehälters (1) erforderliche Frischwassermenge mißt.

## Claims

1. Process for using a water softener installed in a household appliance, in particular a dishwasher, which has an exchanger vessel (1) filled with an ion exchanging substance and a recovery device (2, 13) comprising a salt water container (2) filled with salt, whereby the product is formed from the amount of water used and the water hardness to be extracted, compared with the capacity of the water softener and on reaching the capacity value the recovery process is triggered at the end of a machine programme cycle, characterised in that the recovery device also has a recovery vessel (9) filled with water, the content of which is emptied into the salt water container (2) as a result of a downward gradient, whereby a corresponding amount of salt water enters the exchanger vessel (1) for recovery.

2. Process according to Claim 1, characterised in that the amount of water used by individual programmes or sections of programme is continually added up, multiplied by the water hardness to be extracted and compared with a predetermined water softener capacity value and when the programme or programme section has been completed at which the values are equal the recovery process is carried out.

3. Process according to Claim 1, characterised in that the amount of used water at the entry of the water softener is measured by means of a rotating vane meter (5) and that this rotating vane meter (5) also measures the amount of fresh water required for rinsing out the exchanger vessel (1).

## Revendications

1. Procédé pour mettre en oeuvre un adoucisseur d'eau, monté dans un appareil électroménager, en particulier un lave-vaisselle, qui présente un récipient d'échangeur (1) rempli d'une masse d'échangeur d'ions et un dispositif de régénération (2,13) y compris un récipient de saumure (2) rempli de sel, le produit de la quantité d'eau consommée et de la dureté de l'eau à éliminer étant formé et comparé à la capacité de l'adoucisseur d'eau, et le processus de régénération étant déclenché à la fin d'un programme de machine, lorsque la valeur de capacité est atteinte,
caractérisé en ce que le dispositif de régénération présente de plus un récipient de régénération (9) rempli d'eau, dont le contenu est vidé dans le récipient de saumure (2) par différence de niveau, grâce à quoi une quantité correspondante de saumure est introduite dans le récipient d'échangeur (1) pour la régénération.

2. Procédé selon la revendication 1,
caractérisé en ce que les quantités d'eau consommées, associées à des étapes de programme ou des programmes individuels, sont additionnées de façon continue, multipliées par la dureté de l'eau à éliminer, et comparées à une valeur de capacité prédéfinie de l'adoucisseur d'eau, et en ce que la régénération est effectuée après achèvement de l'étape de programme ou du programme en cours lorsque l'égalité est atteinte.

3. Procédé selon la revendication 1,
caractérisé en ce que la quantité d'eau consommée est mesurée à l'entrée de l'adoucisseur d'eau au moyen d'un compteur (5) à roue à aubes, et en ce que ce compteur (5) à roue à aubes mesure également la quantité d'eau fraîche nécessaire pour le lavage du récipient d'échangeur (1).
